# EUROPÄISCHE PATENTSCHRIFT

(11) **EP 0 857 235 B1**
(45) Veröffentlichungstag und Bekanntmachung des Hinweises auf die Patenterteilung: **31.03.1999**
(21) Anmeldenummer: 97917227.7
(22) Anmeldetag: 17.02.1997
(51) Int. Cl.: E01B 3/40, E01B 1/00

(54) **EISENBAHNGLEIS SOWIE SCHWELLE HIERFÜR**
RAILWAY TRACK AND SLEEPER THEREFOR
VOIE FERREE ET TRAVERSE A CET USAGE

(30) Priorität: 21.02.1996 DE 19606469; 18.04.1996 DE 19615330
(43) Veröffentlichungstag der Anmeldung: 12.08.1998
(73) Patentinhaber: Unbehaun, Olaf, 66539 Neunkirchen (DE)
(72) Erfinder: Unbehaun, Olaf, 66539 Neunkirchen (DE)
(74) Vertreter: Betten & Resch
(86) Internationale Anmeldenummer: DE9700296
(87) Internationale Veröffentlichungsnummer: WO9731154

(56) Entgegenhaltungen:
- WO-A-79/00031
- DE-A- 2 244 007
- DE-A- 3 820 390
- DE-U- 8 618 206
- FR-A- 677 376
- FR-A- 1 489 371
- US-A- 1 704 545
- US-A- 3 760 544
- US-A- 4 229 497

## Beschreibung

Die Erfindung betrifft ein Eisenbahngleis mit einem Schotterbett, auf dem Schotterbett angeordneten Querschwellen und an den Querschwellen befestigten Schienen, in dem der Schwellenabstand den Abstand der Schienenstützpunkte bestimmt. Weiterhin betrifft die Erfindung eine Schwelle für ein solches Eisenbahngleis.

Als Schwellen, die nach dem Stand der Technik aus Holz, Beton oder Stahl gefertigt sein können, werden derzeit am häufigsten Betonschwellen der deutschen Bezeichnung B70 eingebaut, wobei hier der Achsabstand der Schwellen 60 cm bei einer maximalen Schwellen breite von 30 cm beträgt.

Dieses langlebig konzipierte Gleissystem ist allen Witterungsbedingungen ausgesetzt und muß ständig unterhalten werden. Der sehr hohe Unterhaltungsaufwand umfaßt Heben, Stopfen und Richten des Gleises bei Lageveränderungen, Reinigen des Gleises bei starker Verschmutzung und Beseitigung von im Schotterbett wachsenden Pflanzen.

Die US 1 704 545 A offenbart in einer ersten Ausführungsform ein Eisenbahngleis mit einem Schotterbett, mit auf dem Schotterbett angeordneten großflächigen Platten, die in Längsrichtung des Gleises dicht aneinanderliegend, aber berührungsfrei unter Freilassung eines Spalts angeordnet sind, mit auf den Platten befestigten, in Gleisrichtung verlaufenden Holzbalken und mit auf den Holzbalken befestigten Schienen. In den Platten sind in Längsrichtung des Gleises Entwässerungskanäle ausgebildet, über die das Oberflächenwasser in Längsrichtung des Gleises in den zwischen den Platten vorhandenen Spalt in das Schotterbett eingeleitet wird. In einer zweiten Ausführungsform ist kein Schotterbett vorgesehen, die sich in Längsrichtung des Gleises erstreckenden Entwässerungskanäle sind zur Plattenmitte hin geneigt und das sich hier sammelnde Wasser wird über schachtförmige Durchgänge seitlich, also quer zur Längsrichtung des Gleises, abgeführt.

Die FR 1 489 371 A offenbart eine auf einem Schotter umfassenden Unterbau aufliegende Fundamentplatte mit sockelartigen Vorsprüngen zum Befestigen der Schienen sowie der Fundamentplatte zugeordnete Kanäle, wobei die Anordnung eine Verschmutzung des Unterbaus im Verladebereich durch Kot von Tieren, gegebenenfalls auslaufendem Öl u.dgl. verhindern soll. Bei einer ersten Ausführungsform liegen die an ihrer Oberseite dachförmig ausgebildeten Fundamentplatten unmittelbar aneinander und seitlich der Fundamentplatten sind in Längsrichtung des Gleises verlaufende Kanäle angeordnet. Bei einer zweiten Ausführungsform ist in der Mitte einer jeden Fundamentplatte eine in Längsrichtung des Gleises verlaufende Rinne angeordnet und zwischen den deutlich beabstandeten Fundamentplatten befindet sich jeweils ein quer zur Gleisrichtung verlaufender Kanal zum Auffangen der in der Rinne gesammelten Verschmutzungen.

Der Erfindung liegt die Aufgabe zugrunde, ein Eisenbahngleis gemäß dem Oberbegriff des Anspruchs 1 so weiterzubilden, daß der Unterhaltungsaufwand minimiert wird und Investitionen in den Erdbau reduziert werden können.

Die Aufgabe wird gemäß dem Kennzeichen des Anspruchs 1 im wesentlichen dadurch gelöst, daß benachbarte Schwellen in Längsrichtung des Gleises dicht aneinanderliegend, aber berührungsfrei unter Freilassung eines Spaltes angeordnet sind und daß jeder Schwelle mindestens ein quer zur Längsrichtung des Gleises verlaufender Entwässerungskanal zum seitlichen Abführen von Wasser zugeordnet ist.

Durch diese Maßnahmen ergeben sich vielfache Vorteile.

Aufgrund der Vergrößerung der Auflagefläche der Schwellen auf dem Schotter wird die Flächenpressung auf den Schotter verringert. Aufgrund der Erhöhung des Eigengewichts der Schwelle und der Vergrößerung der Vorkopfflächen, d.h. der Stirnseiten der Schwellen, wird der QuerverschiebeWiderstand erhöht. Durch die Ableitung des Oberflächen-Wassers über den Entwässerungskanal wird zumindest ein Großteil des Oberflächen-Wassers vom tragenden Unterbau ferngehalten.

Durch die geringere Flächenpressung, den höheren QuerverschiebeWiderstand und die Ableitung von Oberflächen-Wasser erhöht sich die Lagestabilität des Gleises erheblich. Damit verbunden ist gleichzeitig eine Entlastung des Unterbaus, d.h. die erforderlichen Investitionen in den Erdbau werden minimiert.

Durch die Entlastung des Schotters und damit auch des Unterbaus und durch die Reduzierung des Eindringens von Oberflächen-Wasser in den Gleisrost wird zum einen das Oberflächenwasser von dem unter dem Schotterbett befindlichen tragenden Unterbau weitgehend ferngehalten, wodurch ein Aufweichen des Unterbaus und damit eine Destabilisierung des gesamten Gleises vermieden bzw. reduziert werden kann. Des weiteren wird der Pflanzenwuchs im Schotterbett aufgrund der vollständigen oder zumindest fast vollständigen Abdeckung des Schotterbettes durch die Schwellen und die seitliche Ableitung des Oberflächenwassers praktisch völlig verhindert, so daß diesbezügliche aufwendige Unterhaltungsarbeiten im Schwellenquerschnitt entfallen können. Außerdem sind die sicherheitsrelevanten Anforderungen erfüllt, so daß in den Außenbereichen der Schwelle (Schulter) nur noch eine wesentlich vereinfachte Vegetationspflege notwendig wird. Eine Verschmutzung des Schotterbettes wird ebenfalls praktisch vollständig ausgeschlossen und das aufwendige Reinigen des Schotterbettes kann somit ebenfalls entfallen.

Die Größe des zwischen benachbarten Schwellen vorhandenen Verlegespalts ist so gewählt, daß eine radiale Verlegung der Schwellen im Bereich von Kurven in der Strecke möglich ist, vorzugsweise ohne daß sich die Schwellen in diesen Bereichen berühren.

Die Entwässerungskanäle können grundsätzlich horizontal, also parallel zur Längsachse der Schwellen ausgebildet sein; eine zuverlässigere und schnellere Entwässerung wird jedoch sichergestellt, wenn die Entwässerungskanäle gemäß einem weiteren Merkmal der Erfindung in Längsrichtung der Schwellen geneigt ausgebildet sind. Wenn die Querneigung der Entwässerungskanäle größer ist als die maximalen Überhöhungen im Gleis im Bereich von Kurven, so kann selbst im Bereich von Überhöhungen das Wasser stets nach außen, also in zweigleisigen Abschnitten zur Feldseite hin, zuverlässig abgeleitet werden.

Besonders vorteilhaft ist es, wenn die Entwässerungskanäle zwei entgegengesetzt geneigte Abschnitte zum seitlichen Abführen von Wasser in Richtung zu beiden Schwellenköpfen hin umfassen, wobei in diesem Falle die Querneigung der Entwässerungskanäle besonders stark sein kann mit der Folge, daß auch bei starken Überhöhungen im Gleis eine zuverlässige Entwässerung möglich ist. Außerdem können die Schwellen dann symmetrisch ausgebildet sein.

In bevorzugter Weiterbildung der Erfindung sind die Oberseiten der Schwellen zumindest teilweise in Längsrichtung des Gleises, also zu den Entwässerungskanälen hin geneigt ausgebildet. Hierdurch wird eine schnelle und zuverlässige Entwässerung sichergestellt und gleichzeitig wird die dauerhafte Ablagerung von Verunreinigungen auf der Schwelle drastisch eingeschränkt, nachdem bei stärkeren Regenfällen die Schwellen saubergespült werden und die Verunreinigungen über die Entwässerungskanäle seitlich abgeführt werden.

Um zu verhindern, daß durch den zwischen den Schwellen befindlichen Spalt Wasser in das Schotterbett eindringt, ist gemäß einem weiteren wesentlichen Aspekt der Erfindung eine Spaltabdeckung vorgesehen. Diese Spaltabdeckung kann ein an benachbarten Schwellen zu beiden Seiten des Spaltes aufliegendes Abdeckelement umfassen und im einfachsten Fall als aufliegende Platte, beispielsweise auch Betonplatte, ausgebildet sein. Die Spaltabdeckung kann jedoch im Spalt auch formschlüssig und/oder kraftschlüssig gehalten sein und ggf. im Spalt oder im Bereich des Spaltes auch verklebt sein. Die Spaltabdeckung kann aus geeignetem Kunststoff, aus Gummi oder aus gummiähnlichem Material bestehen oder könnte aus aufschäumendem Material ähnlich Montageschaum gebildet sein oder auch in Form eines elastisch komprimierbaren Streifens aus geeignetem Kunststoffmaterial, der in den Spalt eingelegt wird. Wesentlich für die Spaltabdeckung ist, daß sie in der Lage sein soll, Spalten von unterschiedlicher Breite bzw. Spalten von sich ändernder Breite abzudichten, nachdem im Bereich von Kurven in der Strecke die Schwellen radial verlegt werden und die Breite der Verlegespalten somit von einem Schwellenkopfende zum anderen variiert.

Die Spaltabdeckung weist vorzugsweise im Querschnitt einen den Spalt sowie einen hieran angrenzenden Abschnitt der Schwellen überdeckenden Dachabschnitt auf, der breit genug ist, den Spalt auch bei der maximal auftretenden Spaltbreite zuverlässig abzudecken. Weiterhin kann die Spaltabdeckung einen nach unten in den Spalt ragenden Fußabschnitt aufweisen, der schmaler sein kann als die minimal auftretende Spaltbreite und ein seitliches Verrutschen der Spaltabdeckung verhindert. Zweckmäßigerweise ist dieser Fußabschnitt im Spalt kraftschlüssig oder formschlüssig gehalten. Dies kann insbesondere dadurch erreicht werden, daß am Fußabschnitt sich an die jeweilige Spaltbreite anpassende, vorzugsweise elastisch deformierbare Haltemittel ausgebildet sind, die insbesondere als sich quer zum Spalt erstreckende Spreizelemente ausgebildet sein können. Nach dem Verlegen der Schwellen werden diese Haltemittel so weit in den Spalt eingedrückt, bis der Dachabschnitt auf den Schwellen aufliegt, wobei die Spreizelemente mehr oder weniger nach oben abgeknickt bzw. abgebogen werden und sich somit im Spalt verankern.

Bei entsprechender Ausbildung kann die Spaltabdeckung als fluiddichte Dichtung ausgebildet sein.

Jede Schwelle kann mit einem oder mehreren Entwässerungskanälen versehen sein, um das Oberflächenwasser der jeweiligen Schwelle seitlich abzuleiten. In bevorzugter Weiterbildung der Erfindung ist jedoch jeweils zwei benachbarten Schwellen ein gemeinsamer Entwässerungskanal zugeordnet. Dies kann beispielsweise dadurch realisiert werden, daß zwischen benachbarten Schwellen eine Rinne angeordnet ist, wobei die benachbarten Schwellen die Rinne von beiden Seiten übergreifen können.

In besonders bevorzugter Weiterbildung der Erfindung ist jedoch vorgesehen, daß sich benachbarte Schwellen in Längsrichtung des Gleises berührungsfrei überlappen und daß der Entwässerungskanal im Bereich der Überlappung vorzugsweise einstückig an einer der beiden benachbarten Schwellen ausgebildet ist.

Im einzelnen kann hierzu jede Schwelle entlang ihrer einen Längsseite einen auskragenden Vorsprung und entlang ihrer gegenüberliegenden Längsseite einen den Entwässerungskanal bildenden, seitlich vorstehenden Kanalabschnitt aufweisen, wobei der Kanalabschnitt den auskragenden Vorsprung der benachbarten Schwelle untergreift. In diesem Fall können lauter identische Schwellen zum Einsatz kommen.

In alternativer Weise sind Schwellen einer ersten Art und Schwellen einer zweiten Art abwechselnd vorgesehen, wobei jede Schwelle der ersten Art entlang ihren beiden gegenüberliegenden Längsseiten jeweils einen auskragenden Vorsprung aufweist und wobei jede Schwelle der zweiten Art entlang ihren beiden gegenüberliegenden Längsseiten jeweils einen den Entwässerungskanal bildenden, seitlich vorstehenden Kanalabschnitt aufweist, wobei jeder Kanalabschnitt den auskragenden Vorsprung der benachbarten Schwelle untergreift.

In bevorzugter Weiterbildung der Erfindung sind die Oberseiten der Schwellen zumindest teilweise in Längsrichtung des Gleises, also zu den Entwässerungskanälen hin geneigt ausgebildet. Hierdurch wird eine schnelle und zuverlässige Entwässerung sichergestellt und gleichzeitig wird die dauerhafte Ablagerung von Verunreinigungen auf der Schwelle drastisch eingeschränkt, nachdem bei stärkeren Regenfällen die Schwellen saubergespült werden und die Verunreinigungen über die Entwässerungskanäle seitlich abgeführt werden.

Um sicherzustellen, daß das von der Schwellenoberseite in Richtung Entwässerungskanal der benachbarten Schwelle fließende Wasser auch tatsächlich in den Entwässerungskanal gelangt, ist in zweckmäßiger Weiterbildung der Erfindung am Ende der auskragenden Vorsprünge der Schwellen entlang der Unterseite dieser Vorsprünge ein Tropfabschnitt ausgebildet, der entweder von einer nach unten weisenden Tropfleiste oder einer nach oben weisenden Einkerbung gebildet sein kann.

Gemäß einem besonders bevorzugten Merkmal der Erfindung ist vorgesehen, daß die Schienenauflager der Schwellen bezüglich der Längs-Mittelebene der Schwellen außermittig angeordnet sind, insbesondere in Fahrtrichtung des Gleises gesehen zurückversetzt sind, wodurch den von den Fahrzeugachsen über die Schienen auf die Schwellen übertragenen fahrdynamischen Kräften Rechnung getragen wird.

Gemäß einem weiteren vorteilhaften Merkmal der Erfindung ist an der Schwellenunterseite eine insbesondere mittig angeordnete, über die gesamte Schwellenbreite verlaufende Aussparung ausgebildet, wodurch im Bereich dieser Aussparung gezielt eine im wesentlichen auflagerfreie Zone für die Schwelle gebildet wird, wodurch ein "Reiten" und damit ein mögliches Brechen der Schwelle verhindert wird. Vorteilhafterweise wird diese Aussparung mit einem deformierbaren Kunststoffmaterial, z.B. geschäumtem Kunststoff, gefüllt, das ausreichend nachgiebig ist, um im Vergleich zum Beton keine tragende Funktion übernehmen zu können, andererseits jedoch beispielsweise beim Stopfvorgang ein Eindringen des Schotters in die Ausnehmung im wesentlichen ausschließt.

Die Schwellen werden zweckmäßigerweise aus armiertem Beton bestehen, könnten gegebenenfalls jedoch auch aus einem Kunststoff, insbesondere einem Recycling-Kunststoff gefertigt werden, wodurch das Gewicht der Schwellen wesentlich reduziert würde. Im Falle von Betonschwellen können die Schwellen zur Gewichtsreduzierung mindestens einen Hohlraum aufweisen, der insbesondere mit Kunststoff verfüllt sein kann.

Auf oder in der Schwelle kann zweckmäßigerweise ein in Längsrichtung des Gleises verlaufender Leitungskanal ausgebildet sein, in der ein Linienleiter einlegbar und durch geeignete Befestigungsmittel befestigbar ist.

Weiterhin kann es zweckmäßig sein, an den Schwellenköpfen eine Vertiefung oder einen Vorsprung auszubilden, wobei die Vertiefung oder der Vorsprung entweder vom Beton selbst gebildet ist oder durch in den Beton eingegossene Montageeisen, Hülsen o.dgl. Solche Vertiefungen an beiden gegenüberliegenden Schwellenköpfen können insbesondere bei Montagearbeiten oder für die Hebung der Schwellen bei Stopfarbeiten von Vorteil sein. Einbetonierte Montageeisen oder Montagehülsen können dazu dienen, an den Schwellen zusätzliche Elemente zu befestigen, beispielsweise schwellenübergreifende Schallschutzmittel in Form von parallel zu den Schienen verlaufenden Wänden o.dgl.

Um den Schallpegel des erfindungsgemäßen Gleises zu reduzieren, kann in bevorzugter Weiterbildung der Erfindung die Oberfläche der Schwellen zumindest teilweise mit schallbrechenden Mitteln wie insbesondere schallbrechenden Strukturen versehen sein, wozu die Schwellenoberfläche, mit Ausnahme der Rinne, beispielsweise mit einer rautenförmigen Struktur versehen sein kann oder beim Gießen der Schwelle ein geeignetes Vorsatzmaterial verwendet werden kann, beispielsweise ähnlich wie beim Waschbeton.

Zur Erleichterung von Stopfarbeiten insbesondere im Bereich von Weichen kann es zweckmäßig sein, wenn in der Schwelle Stopföffnungen ausgebildet sind, die sich bezüglich der Längsachse der Schwelle vorzugsweise paarweise gegenüberliegen und durch die hindurch das Stopfelement des Stopfgeräts mit dem Schotter in Eingriff gebracht werden kann. Weiterhin kann es zweckmäßig sein, in der Schwelle durchgehende Verfüllöffnungen auszubilden, über die zusätzliches Verfüllmaterial in das Schotterbett eingebracht werden kann.

Gemäß einem weiteren Aspekt der vorliegenden Erfindung mündet der Entwässerungskanal am schwellenkopfseitigen Ende der Schwelle in einen in Längsrichtung des Gleises verlaufenden weiteren Entwässerungskanal, der am Schwellenkopf vorzugsweise mit der Schwelle einstückig ausgebildet ist. Auf diese Weise kann das quer entwässerte Wasser, beispielsweise im Bereich von Brücken, zusätzlich über eine gewisse Strecke in Längsrichtung des Gleises geleitet werden. Der zwischen den weiteren, in Längsrichtung des Gleises verlaufenden Entwässerungskanälen vorhandene Spalt, der zwischen benachbarten Schwellen auftritt, kann durch die weiter oben erläuterte Spaltabdichtung geschlossen werden.

Gemäß einem weiteren Aspekt der vorliegenden Erfindung weist der Entwässerungskanal am schwellenkopfseitigen Ende einen nach oben gerichteten Anstauwall auf, wobei der Spalt zwischen benachbarten Anstauwällen benachbarter Schwellen ebenfalls durch die genannte Spaltabdichtung abgedichtet sein kann. Auf diese Weise wird zwischen benachbarten Schwellen ein Sammelraum für Wasser geschaffen, in dem sich bei Regen Wasser ansammelt und dann verdunsten kann bzw. von vorbeifahrenden Zügen aufgewirbelt und verteilt werden kann.

Gemäß einem weiteren Aspekt der Erfindung können benachbarte Schwellen zwischen sich einen einzigen Bewässerungskanal definieren, wobei einer jeden Schwelle etwa ein halber Entwässerungskanal zugeordnet ist und der zwischen den Schwellen vorhandene Spalt durch eine geeignete Spaltabdichtung abgedichtet sein kann.

Weitere vorteilhafte Merkmale der Erfindung ergeben sich aus den übrigen Unteransprüchen sowie aus der nachfolgenden Beschreibung, in der mehrere Ausführungsbeispiele der Erfindung anhand der Zeichnung näher beschrieben sind. In der Zeichnung zeigen, teilweise in schematischer bzw. halbschematischer Darstellung:
Fig. 1 eine schematische, teilweise geschnittene Seitenansicht auf einen Teil einer ersten Ausführungsform eines erfindungsgemäßen Eisenbahngleises,
Fig. 2 eine Draufsicht auf das Gleis gemäß Fig. 1,
Fig. 3 eine Seitenansicht der Längsseite der Schwellen gemäß Fig. 1,
Fig. 4 einen Schnitt durch eine Schwelle gemäß Fig. 1 in vergrößerter Darstellung,
Fig. 5 einen Schnitt durch den Fugenbereich zweier benachbarter Schwellen samt Abdeckelement,
Fig.6 bis 9 Schnittskizzen ähnlich Fig. 5 bei unterschiedlichen Spaltbreiten,
Fig. 10 eine schematische Seitenansicht auf einen Teil einer weiteren Ausführungsform eines erfindungsgemäßen Eisenbahngleises,
Fig. 11 eine Draufsicht auf das Gleis gemäß Fig.10,
Fig. 12 eine Seitenansicht der Längsseite der Schwellen gemäß Fig. 10,
Fig. 13 eine schematische Seitenansicht auf einen Teil einer weiteren Ausführungsform eines erfindungsgemäßen Eisenbahngleises,
Fig. 14 eine Draufsicht auf das Gleis gemäß Fig. 13,
Fig. 15 eine teilweise geschnittene Seitenansicht der Längsseite der Schwellen gemäß Fig. 13,
Fig. 16 eine Ansicht einer Schwelle gemäß Fig. 13 in vergrößerter Darstellung,
Fig. 17 eine schematische Seitenansicht auf einen Teil einer weiteren Ausführungsform eines erfindungsgemäßen Eisenbahngleises,
Fig. 18 eine Draufsicht auf das Gleis gemäß Fig. 17,
Fig. 19 eine teilweise geschnittene Seitenansicht der Längsseite der Schwellen gemäß Fig. 17,
Fig. 20 eine Seitenansicht der Schwellen gemäß Fig. 1 in gegenüber Fig. 1 vergrößerter Darstellung,
Fig. 21 eine schematische Seitenansicht auf einen Teil einer weiteren Ausführungsform eines erfindungsgemäßen Eisenbahngleises,
Fig.22 eine schematische Seitenansicht auf einen Teil einer ersten Ausführungsform eines erfindungsgemäßen Eisenbahngleises,
Fig. 23 eine Draufsicht auf das Gleis gemäß Fig. 22,
Fig. 24 eine Seitenansicht der Längsseite der Schwellen gemäß Fig. 22,
Fig. 25 einen Schnitt durch die Schwelle gemäß Fig. 22 in vergrößerter Darstellung,
Fig. 26 eine Ansicht ähnlich Fig. 25, wobei mehrere, in Längsrichtung der Schwelle versetzte Schnitte angedeutet sind, um die Neigung der Schwellenoberfläche und des Entwässerungskanals zu verdeutlichen,
Fig. 27 einen Schnitt ähnlich Fig. 25 einer zweiten Ausführungsform mit außermittigen Schienenauflagern,
Fig. 28 eine teilweise geschnittene Seitenansicht ähnlich Fig. 22 eines weiteren Ausführungsbeispiels mit zusätzlichen Verfüllöchern,
Fig. 29 eine Draufsicht auf das Ausführungsbeispiel gemäß Fig. 2,
Fig. 30 eine Schnittansicht der Schwellen gemäß Fig. 28,
Fig. 31 eine Seitenansicht ähnlich Fig. 22 eines weiteren Ausführungsbeispiels mit zusätzlichen Stopföffnungen,
Fig. 32 eine Draufsicht auf das Ausführungsbeispiel gemäß Fig. 31,
Fig. 33 eine Schnittansicht der Schwellen gemäß Fig. 31,
Fig. 34 eine Seitenansicht ähnlich Fig. 22 eines weiteren Ausführungsbeispiels,
Fig. 35 eine Draufsicht auf das Ausführungsbeispiel gemäß Fig. 34,
Fig. 36 eine Schnittansicht der Schwellen gemäß Fig. 34,
Fig. 37 eine schematische Seitenansicht eines weiteren Ausführungsbeispiels, bei dem Schwellen einer ersten und einer zweiten Bauart abwechselnd angeordnet sind, und
Fig. 38 eine schematische Seitenansicht eines weiteren Ausführungsbeispiels, bei dem zwischen benachbarten Schwellen separate Entwässerungskanäle angeordnet sind.

Zunächst wird auf das erste Ausführungsbeispiel gemäß Fig. 1 bis 9 Bezug genommen. Das dort gezeigte Eisenbahngleis umfaßt ein Schotterbett 10, das auf einem Unterbau 11 aufliegt, Querschwellen 12, die auf dem Schotterbett aufliegen, und Schienen 14, die mittels üblicher (nicht dargestellter) Befestigungselemente (Spannklemmen) an den Schwellen 12 befestigt sind. Zu diesem Zweck sind an den Schwellen 12 Schienenauflager 16 sowie Schwellendübel 18 samt Eingriffsnuten 20 für die Spannklemmen vorgesehen. Im Falle des Ausführungsbeispiels beträgt der Abstand der Schwellenachsen 60 cm wie im Falle des derzeit üblichen Regelabstands eines Querschwellengleises. Die Schwellen 12 sind jedoch sehr viel breiter als die bislang üblichen Schwellen (maximal 30 cm) und der Spalt zwischen benachbarten Schwellen liegt in der Größenordnung von einigen wenigen Millimetern bis einigen wenigen Zentimetern.

Jede Schwelle weist eine im wesentlichen ebene Unterseite 22 und eine Oberseite auf, die einen im wesentlichen horizontal angeordneten mittleren Abschnitt aufweist, an dem auch die Schienenauflager 16 ausgebildet sind, sowie beidseitig hiervon dachförmig geneigte Dachabschnitte 26, 28. Die beiden Dachabschnitte 26, 28 gehen an den Längsseiten der Schwellen jeweils in einen Kanalabschnitt 130 über, der an seinem äußeren Ende über die gesamte Länge der Schwelle einen nach oben stehenden Rand 132 aufweist, um den jeweiligen Kanal 134 zu definieren. Auf diese Weise wird das Regenwasser von den Schwellen über deren geneigte Dachabschnitte in die jeweiligen Kanäle 134 geleitet und von dort seitlich abgeführt.

Um das zügige seitliche Abführen des Wassers sicherzustellen, sind die Entwässerungskanäle 134 satteldachförmig mit zwei entgegengesetzt geneigten Abschnitten 136, 138 ausgebildet, wie insbesondere aus Fig. 3 erkennbar, wobei die Abschnitte 136, 138 jeweils zum Schwellenkopf hin abfallen und in der Schwellen mitte zusammenlaufen.

Um ein Eindringen von Wasser in den zwischen den einzelnen Schwellen vorhandenen Spalt 140 auszuschließen, ist vorzugsweise ein Abdeckelement 142 vorgesehen, das insbesondere aus Gummi oder gummiähnlichem, elastisch deformierbarem Material besteht. Dieses insgesamt leistenförmige Abdeckelement 142 erstreckt sich über die gesamte Länge des Spaltes, könnte ggf. jedoch auch aus mehrerern Einzelelementen bestehen, die dichtend bzw. abdeckend aneinanderliegen bzw. ineinandergreifen können. Das Abdeckelement 142 umfaßt im Falle dieses Ausführungsbeispiels einen im Querschnitt in etwa pilzförmigen Dachabschnitt 144, der beidseitig auf den oberen Bereichen der Kanalabschnitte 130 benachbarter Schwellen aufliegt, sowie einen in den Spalt 140 ragenden Fußabschnitt 146. Die Breite des Dachabschnitts 144 ist so gewählt, daß der Spalt 140 auch bei der in der Praxis auftretenden größtmöglichen Spaltbreite zuverlässig abgedeckt wird, wie dies in den Fig. 5 bis 9 skizziert ist. Die Oberseite des Dachabschnitts 144 ist konvex gewölbt, während die beidseitig des Fußabschnitts 146 vorhandenen Unterseiten des Dachabschnitts konkav gewölbt sind und in den Fußabschnitt übergehen. Der Fußabschnitt 146 weist weiterhin seitlich, d.h. senkrecht zur Ebene des Fußabschnitts sich erstreckende Verankerungselemente 148 auf, die elastisch deformierbar sind, einstückig am Fußabschnitt ausgebildet sind und als durchgehende Leisten oder auch als einzelne Noppen ausgebildet sein können. Die in Richtung der Spaltbreite gemessene Gesamtbreite des Fußabschnitts 146 samt nicht deformierten Verankerungselementen 148 ist mindestens gleich der in der Praxis maximal auftretenden Spaltbreite, vorzugsweise etwas größer als diese. Die Dicke des Fußabschnitts einschließlich der nach oben umgelenkten Verankerungselemente ist höchstens gleich der in der Praxis auftretenden minimalen Spaltbreite.

Die Abdeckelemente 142 werden von oben in die zwischen den einzelnen Schwellen vorhandenen Spalten eingedrückt, bis der Dachabschnitt 144 auf den benachbarten Schwellen aufliegt, wobei die Verankerungselemente je nach Breite des Spaltes mehr oder weniger nach oben umgelenkt werden und für eine Verankerung des Abdeckelements 142 im jeweiligen Spalt sorgen. Die Abdeckung und Verankerung erfolgt über die gesamte Spaltlänge und unabhängig von der jeweils konkret vorhandenen Spaltbreite.

Das Ausführungsbeispiel gemäß Fig. 10 bis 12 entspricht demjenigen gemäß Fig. 1 bis 3 im wesentlichen, so daß insoweit auf eine detaillierte Beschreibung verzichtet werden kann. Der Spalt zwischen den einzelnen Schwellen kann abgedeckt sein oder auch nicht. Unterschiedlich zum erstgenannten Ausführungsbeispiel ist, daß hier an den unteren Längskanten der Schwellen beidseitig jeweils eine nach unten offene Tasche 149 ausgebildet ist, wobei sich die beiden Taschen jeweils zweier benachbarter Schwellen gegenüberliegen, die Taschen in Schwellenlängsrichtung gesehen mittig angeordnet sind und sich lediglich über einen mittleren Abschnitt der Schwelle erstrecken. Solche Taschen 149 vermindern zum einen das Gewicht der Schwelle und zum anderen dienen sie als Puffervolumen zur möglichen Aufnahme von Schotter bei Stopfarbeiten, (bei denen insbesondere seitlich von den Schwellenköpfen her nach innen gestopft wird), um auf diese Weise ein mögliches "Reiten" der Schwellen auf in der Gleismitte sich möglicherweise anhebendem Schottermaterial vermeiden zu helfen.

Bei der Ausführungsform gemäß Fig. 13 bis 16 ist zusätzlich zur Querentwässerung eine Längsentwässerung, also eine Entwässerung in Längsrichtung des Gleises vorgesehen. Hierzu sind an den Schwellen im Bereich der Schwellen köpfe, auf einer oder auf beiden Seiten, weitere Kanalabschnitte 152 angeformt, die in Längsrichtung des Gleises verlaufende Entwässerungskanäle 154 definieren. Die Fugen zwischen den Schwellen sind im Bereich dieser Längsentwässerungskanäle in geeigneter Weise abgedeckt bzw. abgedichtet, um einen durchgehenden Kanal zu definieren. In einer alternativen Ausgestaltung werden diese Abdichtungen durch Abdeckelemente gebildet, die den gesamten, in Längsrichtung der Schwelle verlaufenden Spalt abdichten.

Ein weiteres Ausführungsbeispiel ist in den Fig. 17 bis 20 dargestellt. Hier sind an den stirnseitigen Schwellenenden im Bereich der Entwässerungskanäle nach oben gerichtete Anstauwälle 156 ausgebildet, und der gesamte Spaltbereich einschließlich dem zwischen benachbarten Anstauwällen ist in geeigneter Weise abgedichtet, so daß zwischen den Dachabschnitten 26, 28 und den Anstauwällen 154 eine Wanne 158 entsteht, in der sich Regenwasser sammeln kann.

Bei einer weiteren, in Fig. 21 skizzierten Ausführungsform bilden je zwei benachbarte Schwellen einen einzigen Kanal 160, wobei der zwischen den Schwellen vorhandene Spalt mittels eines Dichtelements 162 abgedichtet ist. Dieser einzige Kanal 160 kann in einer Richtung geneigt sein oder, wie weiter oben beschrieben, dachförmig in zwei Richtungen geneigt sein und es können bei Bedarf zusätzliche Anstauwälle oder eine zusätzliche Längsentwässerung vorgesehen sein.

Beim Ausführungsbeispiel gemäß Fig. 22 bis 26 überlappen sich die Schwellen gegenseitig berührungsfrei, wie insbesondere aus den Fig. 22, 23 und 25 ersichtlich ist. Der Dachabschnitt 26 geht in einen frei auskragenden Vorsprung 30 über, während der Dachabschnitt 28 an der gegenüberliegenden Längsseite der Schwelle in einen Kanalabschnitt 32 übergeht. An der unteren Endkante des Vorsprungs 30 ist eine über die gesamte Schwellenlänge verlaufende Tropfnase 34 ausgebildet, vgl. Fig. 25, während das äußere Ende des Kanalabschnitts 32 über die gesamte Länge der Schwelle einen nach oben stehenden Rand 36 aufweist, um den Kanal 33 zu definieren.

Im eingebauten Zustand der Schwellen überlappen sich die benachbarten Schwellen derart, daß der Kanal einer Schwelle den auskragenden Vorsprung der benachbarten Schwelle berührungslos untergreift. Auf diese Weise wird das Regenwasser von den Schwellen über deren geneigte Dachabschnitte in die jeweiligen Kanäle geleitet und von dort seitlich abgeführt.

Um das zügige seitliche Abführen des Wassers sicherzustellen, sind die Kanäle bzw. Kanalabschnitte 32 in Längsrichtung der Schwelle geneigt, wie dies insbesondere aus Fig. 24 deutlich wird. Dementsprechend verlaufen auch die Vorsprünge 30 der Schwellen 12 geneigt und hieraus folgt, daß die Neigung der Dachabschnitte 26, 28 von einem Kopfende 38 der Schwelle zum anderen Kopfende 40 der Schwelle hin stetig zunimmt. Diese Situation ist in Fig. 26 skizziert, in der mehrere Schnitte entlang der Schwelle angedeutet sind. Die Bezugsziffern 26a und 28a zeigen das Dachprofil am Kopfende 38, die Bezugsziffern 26d und 28d das Dachprofil am Kopfende 40. Die Bezugsziffern 26b, 28b und 26c, 28c zeigen dazwischenliegende Dachprofile.

Fig. 23 und 24 zeigen weiterhin einen auf der Oberseite einer jeden Schwelle in Längsrichtung der Schwelle mittig ausgebildeten und in Schienenrichtung verlaufenden Leitungskanal 42, der zur Aufnahme eines (nicht dargestellten) Linienleiters dient. Weiterhin ist aus Fig. 24 die an der Schwellenunterseite 22 in deren Längsrichtung gesehen mittig und über die gesamte Breite der Schwelle verlaufende Ausnehmung 44 erkennbar, die ein "Reiten" der Schwelle verhindert und, wie dargestellt, mit einem elastischen Kunststoff 46 ausgefüllt ist.

Das Ausführungsbeispiel gemäß Fig. 27 entspricht demjenigen gemäß Fig. 22 bis 26 im wesentlichen, so daß insoweit auf eine detaillierte Beschreibung verzichtet wird. Unterschiedlich ist, daß im Falle des Ausführungsbeispiels gemäß Fig. 27 anstelle der Tropfnasen 34 an der Unterseite des auskragenden Vorsprungs nunmehr eine Nut 48 vorgesehen ist, die sicherstellt, daß das vom Dachabschnitt 26 ablaufende Wasser in den Kanal 33 des Kanalabschnitts 32 gelangt und nicht etwa an der Seitenwandung der Schwelle entlangrinnt und in das Schotterbett gelangt.

Des weiteren sind im Falle des Ausführungsbeispiels gemäß Fig. 27 die Schienenauflager 16 nicht mehr mittig angeordnet, sondern vielmehr entgegen der Richtung A, in der das Gleis befahren wird, um den Betrag d nach rückwärts versetzt. Eine solche Außermittigkeit des Auflagers kommt bei einem richtungsgebundenen (zweigleisigen) Abschnitt zum Tragen und trägt den fahrdynamischen Abläufen insoweit Rechnung, als dann eine ausgemittelte Belastung der Schwelle vorliegt.

Das Ausführungsbeispiel gemäß Fig. 28 bis 30 entspricht wiederum im wesentlichen demjenigen gemäß Fig. 22 bis 26 mit folgenden Ausnahmen: Es sind zusätzlich Verfüllöffnungen 50 vorgesehen, über die, insbesondere im Zusammenhang mit einem Stopfvorgang, zusätzliches Material in das Schotterbett eingebracht werden kann. Die Verfüllöffnungen 50 sind insbesondere im Bereich nahe dem Schienenauflager 16 vorgesehen. Des weiteren sind in den beiden gegenüberliegenden Schwellen köpfen einer jeden Schwelle Aussparungen 52 ausgebildet, die insbesondere bei der Anhebung der Schwellen bei Stopfarbeiten oder für Montagezwecke dienlich sind.

Das weitere Ausführungsbeispiel gemäß Fig. 31 bis 33 entspricht wiederum im wesentlichen demjenigen gemäß Fig. 22 bis 26 mit folgenden Ausnahmen: Die Schwellen weisen zusätzlich Stopföffnungen 54 auf, durch die hindurch geeignete Stopfwerkzeuge wie Stopfpickel in das Schottergerüst eingeführt werden können, um die Schwelle insbesondere im Bereich der Schienenachse zu unterstopfen. Die Stopföffnungen sind paarweise beidseitig des verbleibenden mittleren Stegs angeordnet, in dem sich die Spannstähle befinden. Die Stopföffnungen 54 befinden sich insbesondere im Bereich der Ausnehmung 44, die in diesem Fall keine Kunststoffüllung aufweist. Des weiteren sind bei diesem Ausführungsbeispiel mit den Bezugsziffern 56 Montageeisen bezeichnet, die von den Schwellen köpfen vorstehen und beispielsweise zur Befestigung schwellenübergreifender Schallschutzwände dienen können. Anstelle der Montageeisen 56 könnten in die Schwellenköpfe selbstverständlich auch geeignete Montagehülsen o.dgl. eingegossen sein.

Das weitere Ausführungsbeispiel gemäß Fig. 34 bis 36 entspricht wiederum im wesentlichen demjenigen gemäß Fig. 22 bis 26, mit folgenden Ausnahmen: Die Schwellen 12 weisen jeweils zwei Stopföffnungen 72 auf, die in Längsrichtung der Schwelle gesehen mittig und bezüglich der Gleislängsachse paarweise gegenüberliegend angeordnet sind. Diese Stopföffnungen 72 können vergleichsweise breit ausgebildet werden, so daß ein breiteres Stopfwerkzeug (Pickel) verwendet werden kann und das Verfüllen erleichtert wird. Es sei angemerkt, daß die Stopföffnungen 72 im Bereich der Ausnehmung 44, also der auflagerfreien Zone, angeordnet sind.

Weiterhin ist im Falle dieses Ausführungsbeispiels die Oberseite der Schwelle, also der mittlere Abschnitt 24, gegenüber den weiter oben beschriebenen Ausführungsbeispielen deutlich erhöht, bei gleichbleibender Lage der Schienenauflager 16. Hierdurch wird erreicht, daß aufgrund der größeren Höhe der Schwellen ein größeres Quergefälle des Entwässerungskanals erzielt werden kann, so daß das seitliche Entwässern zur Feldseite hin selbst bei sehr großen Überhöhungen im Gleis, also entgegen der Neigung der Schwelle, möglich ist.

Des weiteren sind im Falle dieses Ausführungsbeispiels an der Schwellenunterseite beidseitig der Ausnehmung 44 zusätzliche Ausmuldungen 74, 76 vorgesehen, wodurch zusätzliche Regulierungsmöglichkeiten geschaffen werden (z.B. Einblasen von Sand), die Schwelle höhere Quer- und Längskräfte aufnehmen kann und darüber hinaus eine Gewichtsersparnis erzielt wird.

Die in den Fig. 34 bis 36 gezeigte Schwelle hat zusätzlich den Vorteil, daß sie stapelbar ist, wobei die einzelnen Schwellen formschlüssig aufeinanderliegen, wodurch gleichzeitig eine Transportsicherung erzielt wird.

Beim Ausführungsbeispiel gemäß Fig. 37 sind zweierlei Arten von Schwellen 62, 64 vorgesehen. Die Schwellen 62 weisen beidseitig frei auskragende Vorsprünge 66 und die Schwellen 64 weisen beidseitig Kanalabschnitte 68 auf, wobei die Schwellen 62 und 64 abwechselnd angeordnet sind und die Kanalabschnitte die jeweils zugeordneten Vorsprünge 66 untergreifen.

Beim Ausführungsbeispiel gemäß Fig. 38 sind Schwellen 62 mit beidseitig auskragenden Vorsprüngen 66 nebeneinanderliegend, aber unter Freilassung eines Spalts angeordnet. Zwischen benachbarten Schwellen 66 ist jeweils eine Rinne 70 angeordnet, die einen Entwässerungskanal definiert, wobei die Rinne 70 die beiden gegenüberliegenden Vorsprünge 66 benachbarter Schwellen 62 untergreift. Bei diesem Ausführungsbeispiel erübrigen sich zusätzliche Stopföffnungen, nachdem nach Entfernen der Rinnen 70 die Stopfwerkzeuge durch den zwischen benachbarten Schwellen vorhandenen Spalt in den Schotter eingeführt werden können. Die Rinnen 70 können grundsätzlich auch länger als die Schwellen ausgebildet sein und somit über die Schwellenlänge hinausragen, wodurch das Abführen des Wassers noch weiter erleichtert werden kann. Auch im Falle dieses Ausführungsbeispiels können die Rinnen mit einem Längsgefälle versehen sein.

Es versteht sich, daß die im vorstehenden anhand der unterschiedlichen Ausführungsbeispiele beschriebenen und gezeigten Merkmale in im wesentlichen beliebiger Kombination an ein und derselben Schwelle verwirklicht sein können.

Bei der Realisierung der vorliegenden Erfindung werden mannigfaltige Vorteile erzielt:

Wie bereits weiter oben erwähnt, ergibt sich durch das seitliche Abführen des Oberflächenwassers ein geringeres Aufweichen des Unterbaus, eine drastische Reduzierung der Oberflächenverschmutzung, so daß entsprechende, bislang erforderliche Reinigungsarbeiten entfallen können, und eine Verhinderung des Pflanzenwachstums, so daß sich der Einsatz von umweltschädigenden Pflanzenvernichtungsmitteln oder ein mechanisches Entfernen der Pflanzen erübrigt, woraus insgesamt auch eine höhere Lagestabilität des Gleises resultiert.

Aufgrund der gegenüber einem konventionellen Querschwellengleis wesentlich erhöhten Auflagefläche der Schwellen auf dem Schotter ergibt sich eine wesentlich geringere Flächenpressung (in etwa eine Halbierung) zwischen Schwellen unterseite und Schotter, woraus eine längere Liegezeit des Gleises resultiert, eine geringere Schotterbeanspruchung sowie die Erhaltung der Elastizität im Schotterbett.

Aufgrund des höheren Gewichts und der größeren Schwellenkopfflächen ergibt sich des weiteren ein wesentlich erhöhter Querverschiebewiderstand der Schwellen und hieraus eine bessere Aufnahme der Spannungen im Gleis. Der Querverschiebewiderstand wird durch die Aussparungen 44 an der Schwellenunterseite sowie durch sonstige, an der Schwellenunterseite mündende Öffnungen noch vergrößert.

## Patentansprüche

1. Eisenbahngleis mit einem Schotterbett, auf dem Schotterbett angeordneten Querschwellen und auf den Querschwellen befestigten Schienen, in dem der Schwellenabstand den Abstand der Schienenstützpunkte bestimmt, dadurch gekennzeichnet, daß die Schwellen (12, 62, 64) in Längsrichtung des Gleises dicht aneinanderliegend, aber berührungsfrei unter Freilassung eines Spaltes angeordnet sind, und daß jeder Schwelle zumindest ein quer zur Längsrichtung des Gleises verlaufender Entwässerungskanal (33, 68, 70, 134, 160) zum seitlichen Abführen von Wasser zugeordnet ist.

2. Eisenbahngleis nach Anspruch 1, dadurch gekennzeichnet, daß der zumindest eine Entwässerungskanal (33, 68, 134, 160) einstückig an den Schwellen ausgebildet sind.

3. Eisenbahngleis nach einem der vorhergehenden Ansprüche, dadurch gekennzeichnet, daß die Entwässerungskanäle (134) in Längsrichtung der Schwellen (12) geneigt ausgebildet sind.

4. Eisenbahngleis nach Anspruch 3, dadurch gekennzeichnet, daß die Entwässerungskanäle satteldachförmig mit zwei entgegengesetzt geneigten Abschnitten (136, 138) ausgebildet sind.

5. Eisenbahngleis nach einem der vorhergehenden Ansprüche, dadurch gekennzeichnet, daß die Oberseiten der Schwellen (12) zumindest teilweise in Längsrichtung des Gleises geneigt ausgebildet sind.

6. Eisenbahngleis nach einem der vorhergehenden Ansprüche, dadurch gekennzeichnet, daß eine Spaltabdeckung (142, 162) vorgesehen ist, die den Spalt (140) von oben her abdeckt bzw. abdichtet.

7. Eisenbahngleis nach Anspruch 6, dadurch gekennzeichnet, daß die Spaltabdeckung ein an benachbarten Schwellen zu beiden Seiten des Spaltes (140) aufliegendes bzw. an beiden Seiten des Spaltes anliegendes Abdeckelement (142) bzw. Abdichtelement (162) umfaßt.

8. Eisenbahngleis nach einem der Ansprüche 6 oder 7, dadurch gekennzeichnet, daß die Spaltabdeckung im Spalt formschlüssig und/oder kraftschlüssig gehalten ist.

9. Eisenbahngleis nach einem der Ansprüche 6, 7 oder 8, dadurch gekennzeichnet, daß die Spaltabdeckung im Spalt oder im Bereich des Spaltes verklebt ist.

10. Eisenbahngleis nach einem der Ansprüche 6 bis 9, dadurch gekennzeichnet, daß die Spaltabdeckung (142) im Querschnitt einen den Spalt (140) und einen hieran angrenzenden Abschnitt der Schwellen (12) überdeckenden, insbesondere pilzförmigen Dachabschnitt (144) und einen nach unten in den Spalt ragenden Fußabschnitt (146) aufweist, der im Spalt (140) kraftschlüssig oder formschlüssig gehalten sein kann.

11. Eisenbahngleis nach Anspruch 10, dadurch gekennzeichnet, daß am Fußabschnitt (146) sich an die jeweilige Spaltbreite anpassende, vorzugsweise elastisch deformierbare Haltemittel (148) ausgebildet sind.

12. Eisenbahngleis nach Anspruch 11, dadurch gekennzeichnet, daß die Haltemittel als sich quer zum Spalt (140) erstreckende Spreizelemente (148) ausgebildet sind.

13. Eisenbahngleis nach einem der Ansprüche 6 bis 12, dadurch gekennzeichnet, daß die Spaltabdeckung (142, 162) aus Gummi oder Kunststoff besteht.

14. Eisenbahngleis nach einem der vorhergehenden Ansprüche, dadurch gekennzeichnet, daß jede Schwelle (12) entlang ihren beiden gegenüberliegenden Längsseiten jeweils einen quer zur Längsrichtung des Gleises verlaufenden Entwässerungskanal (134) aufweist.

15. Eisenbahngleis nach Anspruch 1, dadurch gekennzeichnet, daß jeweils zwei benachbarten Schwellen (12, 62, 64) ein gemeinsamer Entwässerungskanal (33, 68, 70) zugeordnet ist.

16. Eisenbahngleis nach Anspruch 2, dadurch gekennzeichnet, daß sich benachbarte Schwellen (12; 62, 64) in Längsrichtung des Gleises berührungsfrei überlappen und daß der dem benachbachten Schwellen gemeinsame Entwässerungskanal (33, 68) im Bereich der Überlappung einstückig an einer der beiden benachbarten Schwellen ausgebildet ist.

17. Eisenbahngleis nach Anspruch 16, dadurch gekennzeichnet, daß jede Schwelle (12) entlang ihrer einen Längsseite einen auskragenden Vorsprung (30) und entlang ihrer gegenüberliegenden Längsseite einen den Entwässerungskanal (33) bildenden, seitlich vorstehenden Kanalabschnitt (32) aufweist, wobei der Kanalabschnitt (32) den auskragenden Vorsprung (30) der benachbarten Schwelle untergreift.

18. Eisenbahngleis nach Anspruch 16, dadurch gekennzeichnet, daß Schwellen (62) einer ersten Art und Schwellen (64) einer zweiten Art abwechselnd vorgesehen sind, daß jede Schwelle (62) der ersten Art entlang ihren beiden gegenüberliegenden Längsseiten jeweils einen auskragenden Vorsprung (66) aufweist und daß jede Schwelle (64) der zweiten Art entlang ihren beiden gegenüberliegenden Längsseiten jeweils einen den Entwässerungskanal bildenden, seitlich vorstehenden Kanalabschnitt (68) aufweist, wobei jeder Kanalabschnitt (68) den auskragenden Vorsprung (66) der benachbarten Schwelle (62) untergreift.

19. Eisenbahngleis nach Anspruch 17 oder 18, dadurch gekennzeichnet, daß am Ende der auskragenden Vorsprünge (30) entlang deren Unterseite ein Tropfabschnitt (34, 48) ausgebildet ist, der insbesondere von einer nach unten weisenden Tropfleiste (34) oder einer nach oben weisenden Einkerbung (48) gebildet ist.

20. Eisenbahngleis nach einem der vorhergehenden Ansprüche, dadurch gekennzeichnet, daß in der Schwelle (12) Stopföffnungen (54) ausgebildet sind, die vorzugsweise paarweise gegenüberliegen.

21. Eisenbahngleis nach einem der vorhergehenden Ansprüche, dadurch gekennzeichnet, daß in der Schwelle (12) durchgehende Verfüllöffnungen (50) ausgebildet sind.

22. Eisenbahngleis nach einem der vorhergehenden Ansprüche, dadurch gekennzeichnet, daß an der Schwellenunterseite mindestens eine insbesondere mittig angeordnete, über die gesamte Schwellenbreite verlaufende Aussparung (44; 74, 76) ausgebildet ist, die insbesondere mit Kunststoffmaterial (46) gefüllt sein kann.

23. Eisenbahngleis nach einem der vorhergehenden Ansprüche, dadurch gekennzeichnet, daß an den Schwellen köpfen (38, 40) mindestens eine Vertiefung (52) oder ein Vorsprung (56) ausgebildet ist.

24. Eisenbahngleis nach einem der vorhergehenden Ansprüche, dadurch gekennzeichnet, daß die Schwellen (12) im wesentlichen aus Beton bestehen und mindestens einen Hohlraum aufweisen, der vorzugsweise mit einem im Vergleich zu Beton leichteren Material wie insbesondere Kunststoff verfüllt ist.

25. Eisenbahngleis nach einem der vorhergehenden Ansprüche, dadurch gekennzeichnet, daß auf oder in der Schwelle ein in Längsrichtung des Gleises verlaufender Leitungskanal (42) ausgebildet ist.

26. Eisenbahngleis nach einem der vorhergehenden Ansprüche, dadurch gekennzeichnet, daß die Schienenauflager (16) der Schwellen (12) bezüglich der Längs-Mittelebene der Schwelle außermittig angeordnet sind.

27. Eisenbahngleis nach einem der vorhergehenden Ansprüche, dadurch gekennzeichnet, daß die Oberflächen der Schwellen (12) zumindest teilweise mit schalldämpfenden bzw. schallbrechenden Mitteln wie insbesondere Strukturen versehen sind.

28. Eisenbahngleis nach einem der vorhergehenden Ansprüche, dadurch gekennzeichnet, daß die Schwellen aus Beton bestehen mit einer schlaffen Bewehrung und/oder einer Spannbewehrung.

29. Eisenbahngleis nach einem der vorhergehenden Ansprüche, dadurch gekennzeichnet, daß an den Schwellenköpfen (38, 40) entlang deren oberen Kante eine Nut (58) ausgebildet ist.

30. Eisenbahngleis nach einem der vorhergehenden Ansprüche, dadurch gekennzeichnet, daß der Entwässerungskanal (134) insbesondere am schwellenkopfseitigen Ende in einen in Längsrichtung des Gleises verlaufenden, weiteren Entwässerungskanal (154) mündet.

31. Eisenbahngleis nach Anspruch 30, dadurch gekennzeichnet, daß der weitere Entwässerungskanal (154) am Schwellenkopf einstückig mit der Schwelle (12) ausgebildet ist.

32. Eisenbahngleis nach einem der vorhergehenden Ansprüche, dadurch gekennzeichnet, daß der Entwässerungskanal am schwellenkopfseitigen Ende einen nach oben gerichteten Anstauwall (156) aufweist.

33. Eisenbahngleis nach einem der Ansprüche 1 bis 9, 13 und 20 bis 32, dadurch gekennzeichnet, daß der Spalt (140) abgedichtet ist und daß benachbarte Schwellen zwischen sich einen gemeinsamen, quer zur Längsrichtung des Gleises verlaufenden Entwässerungskanal (160) zum seitlichen Abführen von Wasser definieren.

34. Schwelle für Eisenbahngleise nach Anspruch 1, gekennzeichnet durch die kennzeichnenden Merkmale eines oder mehrerer der Ansprüche 2 bis 5, 14, 16, 17 und 19 bis 32.

## Claims

1. Railway track comprising a ballast bed, sleepers disposed on the ballast bed and tracks mounted on the sleepers, wherein the distance of the sleepers determines the distance of the track supporting points, characterised in that the sleepers (12, 62, 64) are disposed in the longitudinal direction of the track closely adjoining one another, but without mutual contact, and leaving a gap, and in that at least one drainage channel (33, 68, 70, 134, 160) extending transversely to the longitudinal direction of the track is assigned to each sleeper for lateral water drainage.

2. Railway track according to claim 1, characterised in that the at least one drainage channel (33, 68, 134, 160) forms an integral part of the sleepers.

3. Railway track according to any one of the preceding claims, characterised in that the drainage channels (134) are inclined in the longitudinal direction of the sleepers (12).

4. Railway track according to claim 3, characterised in that the drainage channels are designed in ridge-roof fashion with two oppositely inclined sections (136, 138).

5. Railway track according to any one of the preceding claims, characterised in that the upper sides of the sleepers (12) are designed at least partly inclined in the longitudinal direction of the track.

6. Railway track according to any one of the preceding claims, characterised in that a gap cover (142, 162) is provided covering or sealing the gap (140) from the top.

7. Railway track according to claim 6, characterised in that the gap cover comprises a cover element (142) or sealing element (162) bearing on adjoining sleepers on either side of the gap (140) or adjoining either side of the gap.

8. Railway track according to any one of claims 6 or 7, characterised in that the gap cover is held in a form-fitting or press-fitting relationship within the gap.

9. Railway track according to any one of claims 6, 7 or 8, characterised in that the gap cover is adhesively bonded within the gap or within the region of the gap.

10. Railway track according to any one of claims 6 to 9, characterised in that the gap cover (142) in cross-section comprises a roof section (144), in particular mushroom-shaped, covering the gap (140) and a section of the sleepers (12) bordering thereon, and further comprising a foot section (146) projecting downwardly into the gap, which is held in the gap (140) in a press-fitting or form-fitting relationship.

11. Railway track according to claim 10, characterised in that preferably resiliently deformable holding means (148) that are able to adapt to the respective gap width are provided at the foot section (146).

12. Railway track according to claim 11, characterised in that the holding means are designed as expansion elements (148) extending transversely to the gap (140).

13. Railway track according to any one of claims 6 to 12, characterised in that the gap cover (142, 162) consists of rubber or a synthetic material.

14. Railway track according to any one of the preceding claims, characterised in that each sleeper (12) along each of its opposite longitudinal sides in each case comprises a drainage channel (134) extending transversely to the longitudinal direction of the track.

15. Railway track according to claim 1, characterised in that a joint drainage channel (33, 68, 70) is assigned to two adjoining sleepers (12, 62, 64).

16. Railway track according to claim 2, characterised in that adjoining sleepers (12; 62, 64) overlap in the longitudinal direction of the track without mutual contact, and in that the joint drainage channel (33, 68) assigned to the adjoining sleepers in the region of the overlap forms an integral part of one of the adjoining sleepers.

17. Railway track according to claim 16, characterised in that each sleeper (12) along its one longitudinal side comprises a salient projection (30) and, along its opposite longitudinal side, a laterally projecting channel section (32) forming the drainage channel (33), wherein the channel section (32) engages underneath the salient projection (30) of the adjoining sleeper.

18. Railway track according to claim 16, characterised in that sleepers (62) of a first type and sleepers (64) of a second type are alternately provided, that each sleeper (62) of the first type comprises a salient projection (66) along its two opposite longitudinal sides, and that each sleeper (64) of the second type, along its two opposite sides, comprises a laterally projecting channel section (68) forming the drainage channel, wherein each channel section (68) engages underneath the salient projection (66) of the adjoining sleeper (62).

19. Railway track according to claim 17 or 18, characterised in that at the end of the salient projections (30), along their underside, a drip section (34, 48) is designed, formed in particular by a downwardly pointing drip ledge (34) or by an upwardly facing groove (48).

20. Railway track according to any one of the preceding claims, characterised in that tamping apertures (54) are provided in the sleeper (12) preferably opposing one another in pairs.

21. Railway track according to any one of the preceding claims, characterised in that continuous filling apertures (50) are provided in the sleeper (12).

22. Railway track according to any one of the preceding claims, characterised in that on the underside of the sleeper at least one recess (44; 74, 76) is provided, which is in particular centrally disposed and extends over the entire sleeper width, and which may in particular be filled with synthetic resin material (46).

23. Railway track according to any one of the preceding claims, characterised in that at least one depression (52) or projection (56) is provided at the sleeper heads (38, 40).

24. Railway track according to any one of the preceding claims, characterised in that the sleepers (12) consist substantially of concrete and include at least one cavity, which is preferably filled with a material lighter than concrete, such as in particular a synthetic resin material.

25. Railway track according to any one of the preceding claims, characterised in that on or in the sleeper a duct passage (42) is provided extending in the longitudinal direction of the track.

26. Railway track according to any one of the preceding claims, characterised in that the track supports (16) of the sleepers (12) are disposed offcentre in relation to the longitudinal-central plane of the sleeper.

27. Railway track according to any one of the preceding claims, characterised in that the sleeper (12) surfaces are provided at least in part with sound absorbing or sound refracting means, in particular such as structures.

28. Railway track according to any one of the preceding claims, characterised in that the sleepers consist of concrete having a non-prestressed reinforcement and/or a prestressed reinforcement.

29. Railway track according to any one of the preceding claims, characterised in that on the sleeper heads (38, 40) a groove (58) is provided along their upper edge.

30. Railway track according to any one of the preceding claims, characterised in that the drainage channel (134), in particular at the sleeper face end, exits into a further drainage channel (154) extending in the longitudinal direction of the track.

31. Railway track according to claim 30, characterised in that the further drainage channel (154) at the sleeper head forms an integral part of the sleeper (12).

32. Railway track according to any one of the preceding claims, characterised in that the drainage channel at the sleeper face end comprises an upwardly directed retaining wall (156).

33. Railway track according to any one of claims 1 to 9, 13 and 20 to 32, characterised in that the gap (140) is sealed and that adjoining sleepers, amongst one another, define a joint drainage channel (160) extending transversely to the longitudinal direction of the track for lateral water drainage.

34. Sleeper for a railway track according to claim 1, characterised by the characterising features of one or more of claims 2 to 5, 14, 16, 17 and 19 to 32.

## Revendications

1. Voie ferrée avec un lit de ballast, des traverses disposées sur le lit de ballast et des rails fixés sur les traverses, dans laquelle l'espacement des traverses détermine l'espacement des points d'appui des rails, caractérisée en ce que les traverses (12, 62, 64) sont disposées dans le sens longitudinal de la voie très près les unes des autres, mais sans se toucher et en laissant une fente, et en ce qu'à chaque traverse est affecté au moins un canal d'écoulement (33, 68, 70, 134, 160) situé transversalement au sens longitudinal de la voie pour l'évacuation latérale de l'eau.

2. Voie ferrée selon la revendication 1, caractérisée en ce que le au moins un canal d'écoulement (33, 68, 134, 160) est réalisé d'une seule pièce sur les traverses.

3. Voie ferrée selon l'une quelconque des revendications précédentes, caractérisée en ce que les canaux d'écoulement (134) sont réalisés avec une forme inclinée dans le sens longitudinal des traverses (12).

4. Voie ferrée selon la revendication 3, caractérisée en ce que les canaux d'écoulement se présentent sous la forme d'un toit à double pente avec deux parties (135, 136) inclinées dans le sens opposé.

5. Voie ferrée selon l'une quelconque des revendications précédentes, caractérisée en ce que les faces supérieures des traverses (12) sont réalisées au moins partiellement de façon inclinée dand le sens longitudinal de la voie.

6. Voie ferrée selon l'une quelconque des revendications précédentes, caractérisée en ce qu'il est prévu un recouvrement de fente (142, 162) qui recouvre ou bien rend étanche la fente (140) par le dessus.

7. Voie ferrée selon la revendication 6, caractérisée en ce que le recouvrement de fente comprend un élément de recouvrement (142) ou bien un élément d'étanchéité (162) qui repose sur des traverses voisines des deux côtés de la fente (140) ou bien vient s'appuyer sur les deux côtés de la fente.

8. Voie ferrée selon l'une quelconque des revendications 6 ou 7, caractérisée en ce que le recouvrement de fente est maintenu dans la fente par conjugaison de forme et/ou adhérence.

9. Voie ferrée selon l'une quelconque des revendications 6, 7 ou 8, caractérisée en ce que le recouvrement de fente est collé dans la fente ou dans la zone de la fente.

10. Voie ferrée selon l'une quelconque des revendications 6 à 9, caractérisée en ce que le recouvrement de fente (142) présente dans la section transversale une partie de toit (144), en particulier en forme de champignon, qui recouvre une fente (140) et une partie contiguë des traverses (12) et une partie de socle (140) débordant vers le bas dans la fente, qui peut être maintenue dans la fente (140) par adhérence ou conjugaison de forme.

11. Voie ferrée selon la revendication 10, caractérisée en ce que des moyens de retenue (148), de préférence déformables de façon élastique et s'adaptant à la largeur de fente respective, sont formés sur la partie de socle (146).

12. Voie ferrée selon la revendication 11, caractérisée en ce que les moyens de retenue se présentent sous la forme d'éléments d'écartement (148) s'étendant transversalement à la fente (140).

13. Voie ferrée selon l'une quelconque des revendications 6 à 12, caractérisée en ce que le recouvrement de fente (142, 162) est à base de caoutchouc ou de plastique.

14. Voie ferrée selon l'une quelconque des revendications précédentes, caractérisée en ce que chaque traverse (12) présente le long de chacun de ses deux grands côtés opposés un canal d'écoulement (134) s'étendant transversalement à la direction longitudinale de la voie.

15. Voie ferrée selon la revendication 1, caractérisée en ce qu'un canal d'écoulement (33, 68, 70) commun est affecté respectivement aux deux traverses (12, 62, 64) voisines.

16. Voie ferrée selon la revendication 2, caractérisée en ce que des traverses voisines (12; 62, 64) se chevauchent sans se toucher dans le sens longitudinal de la voie, et en ce que le canal d'écoulement (33, 68) commun aux traverses voisines est réalisé dans la zone du chevauchement d'un seul tenant sur l'une des deux traverses voisines.

17. Voie ferrée selon la revendication 16, caractérisée en ce que chaque traverse (12) présente le long de l'un de ses grands côtés une partie en saillie (30) et le long de son grand côté opposé une partie de canal (32) qui forme un canal d'écoulement (33) et déborde sur le côté, la partie de canal (32) saisissant par-dessous la partie en saillie (30) de la traverse voisine.

18. Voie ferrée selon la revendication 16, caractérisée en ce que des traverses (62) d'un premier type et des traverses (64) d'une deuxième type sont prévues en alternance, en ce que chaque traverse (62) du premier type présente une partie en saillie (66) le long de chacun de ses deux grands côtés opposés et en ce que chaque traverse (64) du deuxième type présente une partie de canal (68) formant le canal d'écoulement et débordant sur le côté le long de chacun de ses deux grands côtés opposés, chaque partie de canal (68) saisissant par-dessous la partie en saillie (66) de la traverse voisine (62).

19. Voie ferrée selon la revendication 17 ou 18, caractérisée en ce qu'à l'extrémité des parties en saillie (30), le long de leur face inférieure, est agencée une partie d'égouttage (34, 48) qui est formée en particulier par un rebord d'égouttage (34) dirigé vers le bas ou une entaille (48) dirigée vers le haut.

20. Voie ferrée selon l'une quelconque des revendications précédentes, caractérisée en ce que dans la traverse (12) sont agencés des ouvertures de bourrage (54), qui de préférence se font face par paires.

21. Voie ferrée selon l'une quelconque des revendications précédentes, caractérisée en ce que des ouvertures de remplissage (50) continus sont agencés dans la traverse (12).

22. Voie ferrée selon l'une quelconque des revendications précédentes, caractérisée en ce que sur le face inférieure de la traverse est formé au moins un évidement (44; 74, 76) disposé en particulier au milieu et s'étendant sur toute la largeur de la traverse, qui peut être rempli en particulier avec du matériau plastique (46).

23. Voie ferrée selon l'une quelconque des revendications précédentes, caractérisée en ce qu'au moins une cavité (52) ou une partie en saillie (56) est réalisée sur les têtes de traverse (38, 40).

24. Voie ferrée selon l'une quelconque des revendications précédentes, caractérisée en ce que les traverses (12) sont essentiellement en béton et présentent au moins une cavité qui est remplie de préférence avec un matériau plus léger par rapport au béton, en particulier du plastique.

25. Voie ferrée selon l'une quelconque des revendications précédentes, caractérisée en ce qu'un caniveau (42) allant dans le sens longitudinal de la voie est réalisé sur ou dans la traverse.

26. Voie ferrée selon l'une quelconque des revendications précédentes, caractérisée en ce que les supports des rails (16) des traverses (12) sont disposés de façon excentrée par rapport au plan médian longitudinal de la traverse.

27. Voie ferrée selon l'une quelconque des revendications précédentes, caractérisée en ce que les surfaces des traverses (12) sont pourvues au moins partiellement de moyens qui amortissent ou coupent le son, en particulier des structures.

28. Voie ferrée selon l'une quelconque des revendications précédentes, caractérisée en ce que les traverses sont en béton avec une armature classique et/ou une armature de précontrainte.

29. Voie ferrée selon l'une quelconque des revendications précédentes, caractérisée en ce qu'une rainure (58) est réalisée sur les têtes de traverse (38, 40) le long de leur arête supérieure.

30. Voie ferrée selon l'une quelconque des revendications précédentes, caractérisée en ce que le canal d'écoulement (134) débouche en particulier sur l'extrémité côté tête de traverse dans un autre canal d'écoulement (154) allant dans le sens longitudinal de la voie.

31. Voie ferrée selon la revendication 30, caractérisée en ce que l'autre canal d'écoulement (154) sur la tête de traverse est réalisé d'un seul tenant avec la traverse (12).

32. Voie ferrée selon l'une quelconque des revendications précédentes, caractérisée en ce que le canal d'écoulement présente un remblai de retenue (156) dirigé vers le haut sur l'extrémité côté tête de traverse (12).

33. Voie ferrée selon l'une quelconque des revendications 1 à 9, 13 et 20 à 32, caractérisée en ce que la fente (140) est rendue étanche et en ce que des traverses voisines définissent entre elles un canal d'écoulement (160) commun et s'étendant transversalement à la direction longitudinale de la voie pour l'évacuation latérale de l'eau.

34. Traverse pour des voies ferroviaires selon la revendication 1, caractérisée par les caractéristiques de nouveauté de l'une ou de plusieurs des revendications 2 à 5, 14, 16, 17 et 19 à 32.
